# EUROPÄISCHE PATENTSCHRIFT

(11) **EP 1 151 367 B1**
(45) Veröffentlichungstag und Bekanntmachung des Hinweises auf die Patenterteilung: **23.04.2003**
(21) Anmeldenummer: 00906227.4
(22) Anmeldetag: 26.01.2000
(51) Int. Cl.: G05G 9/047

(54) **VERSENKBARES SCHALTELEMENT MIT POP-OUT-KNOPF**
EMBEDDABLE SWITCHING ELEMENT WITH A POP-OUT BUTTON
ELEMENT DE COMMUTATION POUVANT ETRE ENFONCE, A BOUTON EJECTABLE

(30) Priorität: 02.02.1999 DE 19904070
(43) Veröffentlichungstag der Anmeldung: 07.11.2001
(73) Patentinhaber: Volkswagen Aktiengesellschaft, 38436 Wolfsburg (DE)
(72) Erfinder: BISCHOFF, Klaus, D-38173 Evessen (DE); REIM, Ernst, D-38102 Braunschweig (DE)
(86) Internationale Anmeldenummer: EP0000573
(87) Internationale Veröffentlichungsnummer: WO00046650

(56) Entgegenhaltungen:
- DE-A- 3 900 737
- FR-A- 2 507 982
- US-A- 2 199 018

## Beschreibung

Die Erfindung betrifft ein versenkbares Schaltelement oder Betätigungselement nach der Art eines Pop-out-Knopfes oder Pop-out-Schalters, gemäß Oberbegriff des Patentanspruches 1.

Versenkbare Schaltelemente nach der Art eines Pop-out-Knopfes sind Schalter, die sich durch Druck- oder Tippbetätigung in eine Versenkstellung oder eine Versenkposition bringen lassen. In der Versenkposition sind diese Schalter nicht betätigbar, sondern dienen nur der Zurückstellung des Bedienelementes, um eine schlüssige unzerklüftete Oberfläche an der Gesamtbedieneinrichtung zu erhalten. Die Betätigungsknöpfe werden dann nur nach Bedarf durch Tippbetätigung wieder entriegelt und stehen dann zur Betätigung frei.

Vielfach sind solche Pop-out-Knöpfe als Drehschalter bekannt. So zeigt beispielsweise die DE 195 45 994 A1 eine sog. versenkbare Drehknebeleinheit. Drehschalter werden dabei auch als Knebelschalter bezeichnet. Abhängig von der eingestellten Drehposition wird eine entsprechende Schaltung oder Schalterbeaufschlagung bewirkt. Die besagten Knebelschalter sind dabei Schalt- oder Stellorgang eines eine Bedienblende aufweisenden Haushaltsgerätes.

Aus der DE 196 45 675 A1 ist eine Schalteinrichtung bekannt, bei welcher das Tastenfeld, also nicht nur ein Schalter, sondern ein gesamtes Tastenfeld, bestehend aus mehreren Schaltern, in einem Schacht verschiebbar angeordnet ist. Die Verschiebung kann auch im Sinne einer Versenkung der Schalteranordnung gemeint sein. Es handelt sich hierbei um ein Bedienelement mit Druckschaltem.

Aus der DE 34 27 378 A1 ist ein versenkbarer Drehknebel ähnlicher Bauart und ebenfalls für den Einsatz in Haushaltsgeräten bekannt. Es unterscheiden sich hierbei im Stand der Technik lediglich die Mechanismen, über welche die Schalter durch Druckbetätigung in die Ruhestellung bzw. durch emeute Druckbewegung in die Betätigungsstellung bewegbar sind.

Aus der DE 196 10 148 A1 ist ein sog. Wählorgan, in Form einer Drehknopfschalterbetätigung für eine Fahrzeugheiz- oder Fahrzeugklimaanlage dargestellt. Hierbei wird ein solcher Pop-out-Knopf verwendet, um ein drehbewegbares Stellorgan in eine Betätigungsrichtung herausspringen zu lassen bzw. durch Druckbetätigung dasselbe wieder in einer schlüssigen Bedienoberfläche versenken zu können.

Aus dem Stand der Technik sind, wie oben bereits erwähnt, vielfache Mechanismen bekannt, um solche Versenkbewegungen bewirken zu können.

Aus der EP 0 747 639 A2 ist des weiteren ebenfalls ein versenkbarer Kontrollschalter bekannt, der für sich als Drehschalter ausgebildet ist und darüber hinausgehend mit Ziffern gekennzeichnete Schaltstellungen aufweist.

Für den Einsatz im Automobilbau werden, wie eines der o. g. Beispiele zeigt, ebenfalls solche versenkbaren "Pop-out"-Schalter verwendet. In den meisten Fällen handelt es sich dabei um Drehschalter.

Von diesem Stand der Technik ausgehend, liegt der Erfindung somit die Aufgabe zugrunde, eine versenkbare gattungsgemäße Schaltknopfausbildung dahingehend weiterzuentwickeln, um eine Mehrzahl von Schaltpositionen unter Verwendung des an sich vorteilhaften Pop-out-Prinzipes zu ermöglichen.

Die gestellte Aufgabe ist bei einem versenkbaren Schaltelement der gattungsgemäßen Art erfindungsgemäß durch die kennzeichnenden Merkmale des Patentanspruches 1 gelöst.

Weitere vorteilhafte Ausgestaltungen der Erfindung sind in den abhängigen Ansprüchen 2-12 dargestellt.

Das Wesen der Erfindung besteht darin, die an sich vorteilhafte Pop-out-Schaltanordnung nunmehr auf geeignete Weise auch auf einen Joystick-Schalter zu übertragen. Joystick-Schalter werden im Automobilbau vielfach eingesetzt, insbesondere wo es um die individuelle Positionierung beispielsweise der Spiegel oder der Sitzverstellung geht.

Charakteristisch hierbei ist, daß bei einem solchen erfindungsgemäßen Joystick-Schalter in seiner Versenkposition keine ungewollte Betätigung mehr erzeugt wird. Hervorstehende Schaltelemente sind im übrigen im Handhabungsbereich des Fahrzeugführers unerwünscht, da man an denselben hängenbleiben oder eine ggf. ungewollte Betätigung bewirken kann. Dies für sich gesehen ist im übrigen auch nicht nur unkomfortabel, sondern bedeutet unter Umständen auch eine Beeinträchtigung der Fahrsicherheit.

In der Versenkposition des Joystick-Schalters ist dieser in Ruheposition auch was seine Betätigung bzw. seine Betätigbarkeit angeht.

Die Versenkposition wird dabei durch eine Druckbetätigung erreicht. In weiterer vorteilhafter Ausgestaltung der Erfindung ist die Entriegelung und Anhebung des Joystick-Schalters in die Betätigungsposition durch eine ebenfalls kurze Druckbetätigung erreichbar.

Der Joystick-Schaft ist dabei in einer konischen Öffnung der Schalterkonsole angeordnet. In vorteilhafter Ausgestaltung ist der Winkel bzw. die Konizität dieser Öffnung so bemessen, daß der Schaft des Joysticks darin in beliebiger Auslenkung die nötige Schaltneigung erreichen kann.

In weiterer vorteilhafter Ausgestaltung ist die Betätigungsoberseite des Joystick-Schalters zumindest an der zur Schalterkonsole weisenden Unterseite konvex gewölbt.

Weitergehend ist die Schalterkonsole um die Öffnung herum, durch welche der Schaft des Joysticks hindurchreicht, auf der zum Joystick hinweisenden Ebene entsprechend konkav ausgebildet. Die konvexe Unterseite des Joystickschalters zusammen mit der konkaven Ausbildung der Schalterkonsolenfläche bewirkt daß der Joystick unbehindert in alle Betätigungs- bzw. Schaltneigungen bewegbar ist.

In weiterer vorteilhafter Ausgestaltung ist die Oberseite des Joysticks ebenfalls konvex, was im übrigen eine gute Haptik und damit eine leichte Bedienbarkeit des Joysticks von der Tast- oder Berührungsfläche her ermöglicht.

Weitergehend kann die konkave Fläche der Schaltkonsole zur guten optischen Erkennung beleuchtet sein.

Auch beleuchtete Schaltkonsolen können im Bereich der konkaven Fläche oder angrenzend angeordnet sein.

In besonders vorteilhafter Weise wird der erfindungsgemäße Joystick-Schalter zur elektrischen Spiegelverstellung der Außenspiegel eingesetzt. Die Positionierung des Spiegelverstellschalters erfolgt dabei oftmals im Türbereich . Hier ist es besonders wichtig, da auch dies im Handhabungsbereich des Fahrers liegt, daß er an einem hervorstehenden Schalter oder Schaltelement oder Verstellelement für die Spiegelverstellung nicht hängenbleiben kann. Von daher ist eine Anordnung des entsprechend erfindungsgemäßen Joystick-Schalters von großem Vorteil.

Ebenso vorteilhaft ist die Verwendung des erfindungsgemäßen Schaltelementes für die Sitzverstellung, bei welchem ein Joystick-Schalter ganz besonders vorteilhaft ist, um eine Mehrzahl auch mehrdimensionaler Verschiebemöglichkeiten in einem Schalter zu vereinigen. Die Tatsache, daß derselbe versenkbar ist, macht den Schalter praktisch und gut handhabbar und im übrigen auch nicht störend.

Die Erfindung ist in der Zeichnung dargestellt und nachfolgend näher beschrieben.

Es zeigt:
Figur 1: Erfindungsgemäßer Joystick-Schalter in Schnittdarstellung Seitenansicht.
Figur 2: Erfindungsgemäßer Joystick-Schalter in Draufsicht.

Figur 1 zeigt den erfindungsgemäßen Joystick-Schalter in Schnittdarstellung in Seitenansicht. Das Schaltelement selbst besteht aus dem eigentlichen Joystick 1 und der Schalterkonsole 10. Der Joystick 1 weist nach unten verlaufend einen Schaft 2 auf, der durch eine Öffnung 11 der Schalterkonsole 10 geführt ist. Hier nicht weiter dargestellt ist der eigentliche Schaltkörper, wozu es einer weitergehenden Darstellung auch nicht bedarf. Der Schaltkörper wird durch eine entsprechende Neigung des Joystick-Schalters 1 entsprechend bewirkt. In der Regel weisen Joystick-Schalter vier Schaltpositionen auf. Auch eine Mehrzahl darüber hinausgehender Schaltpositionen ist denkbar, wenn dieselben in praktischer Weise oben auf dem Joystick-Schalter markiert sind.

Die Seitenflächen der Öffnung 11 bzw. die Öffnung selbst ist konisch. Die Konizität dieser Öffnung 11 ist dabei so bemessen, daß der Schaft 2 des Joysticks 1 darin in beliebiger Auslenkung die zum Schaltpunkt nötige Schaltneigung ermöglicht. Das heißt, der Schaft schmiegt sich der entsprechenden Schaltposition dann an die Wandung der konischen Öffnung 11 der Schaltkonsole 10 an.

Die nach oben weisende Seite oder Fläche 12 der Schalterkonsole 10 ist konkav ausgebildet. Dabei ist die Unterseite des Betätigungsabschnittes des Joysticks 1 konvex ausgebildet, so daß es aufgrund der einzunehmenden Schaltneigungsstellungen keine Klemmung zwischen Joystick und Schalterkonsolenfläche 12 gibt.
Der Joystick nimmt selbsttätig d.h. selbstrückstellend, ggf. durch Versenkung in die nach unten weisende Ruheposition oder Versenkposition A, die Mitten-Ausgangsstellung auf. Durch nochmalige Betätigung, d. h. Druckbetätigung des Joystick-Schalters 1 wird derselbe wieder entriegelt und springt in die Betätigungsposition B heraus. In derselben ist er dann entsprechend neigungsbetätigbar in den durch die Pfeile angegebenen Richtungen. Bei solchen entsprechenden Neigungsbetätigungen legt sich der Schaft 2 des Joystickschalters 1 maximal an die Wandung der konischen Öffnung 11 an und erreicht in dieser Lage auch die jeweilige Betätigungsneigung. Nach Betätigung kann derselbe dann wunschgemäß wieder durch Druckbetätigung in die Versenkposition A gebracht werden, so daß sich in der Versenkposition eine nahezu schlüssige gewölbte gesamte Bedienoberfläche ergibt; d.h. der Joystickschalter 1 ist in der Oberfläche versenkt.

Figur 2 zeigt eine Draufsicht auf den erfindungsgemäßen Joystick-Schalter, bei welchem der Joystick 1 an der Oberfläche zu sehen ist, der randseitig vier Markierungen für entsprechende Schaltpositionen aufweist. Ebenfalls zu erkennen ist die konkave Fläche 12 der Schatterkonsole 10, die wahlweise beleuchtet oder mit Schaltsymbolen oder mit beleuchteten Schaltsymbolen versehen sein kann.

Erfindungsgemäß ist auch die Verwendung des Joystick-Schalters als Spiegelverstellung der elektrisch betätigbaren Außenspiegel oder aber der Einsatz als Sitzverstellschalter für das Erreichen und Einstellen unterschiedlicher Schaltstellungen mit Hilfe eines einzigen Schalters angegeben.

## Patentansprüche

1. Versenkbares Schalt- oder Betätigungselement nach der Art eines Pop-out-Knopfes, **dadurch gekennzeichnet, daß** das versenkbare Schalt- oder Betätigungselement ein "Joystick"-Schalter (1) ist.

2. Versenkbares Schaltelement nach Anspruch 1, **dadurch gekennzeichnet, daß** die Versenkposition (A) durch Druckbetätigung erreichbar ist.

3. Versenkbares Schaltelement nach Anspruch 1 oder 2, **dadurch gekennzeichnet, daß** die Entriegelung und Anhebung des Joystick-Schalters in die Betätigungsposition (B) durch eine kurze, ebenfalls durch Druckbetätigung erreichbar ist.

4. Versenkbares Schaltelement nach einem der vorhergehenden Ansprüche, **dadurch gekennzeichnet, daß** der Schaft (2) des Joystick-Schalters (1) in einer konischen Öffnung (11) einer Schalterkonsole (10) angeordnet ist.

5. Versenkbares Schaltelement nach Anspruch 4, **dadurch gekennzeichnet, daß** der Winkel bzw. die Konizität der Öffnung (11) in der Schalterkonsole (10) so bemessen ist, daß der Schaft (2) des Joystick-Schalters (1) darin in beliebiger Neigungsauslenkung die nötige Schaltneigung ermöglicht.

6. Versenkbares Schaltelement nach Anspruch 4 oder 5, **dadurch gekennzeichnet, daß** der Joystick-Schalter (1) zumindest an der zur Schalterkonsole (10) weisenden Unterseite konvex gewölbt ist.

7. Versenkbares Schaltelement nach Anspruch 6, **dadurch gekennzeichnet, daß** die Schalterkonsole (10) um die Öffnung (11) herum auf der zum Joystick weisenden Ebene entsprechend konkav ausgebildet ist.

8. Versenkbares Schaltelement nach einem der vorhergehenden Ansprüche, **dadurch gekennzeichnet, daß** auch die Oberseite des Joystick-Schalters (1) konvex geformt ist.

9. Versenkbares Schaltelement nach Anspruch 7, **dadurch gekennzeichnet, daß** die konkave Fläche (12) der Schalterkonsole (10) beleuchtet ist.

10. Versenkbares Schaltelement nach Anspruch 9, **dadurch gekennzeichnet, daß** die konkave Fläche (12) der Schalterkonsole (10) beleuchtete Schaltsymbole enthält.

11. Verwendung eines versenkbaren Schaltelementes nach einem oder mehreren der vorhergehenden Ansprüche, zur elektrischen Verstellung von Außenspiegeln an Fahrzeugen.

12. Verwendung eines versenkbaren Schaltelementes nach einem oder mehreren der vorhergehenden Ansprüche für die Sitzverstellung in Kraftfahrzeugen.

## Claims

1. Embeddable switching or actuating element of the pop-out button type, **characterized in that** the embeddable switching or actuating element is a joystick switch (1).

2. Embeddable switching element according to Claim 1, **characterized in that** the embedded position (A) can be achieved by pressure actuation.

3. Embeddable switching element according to Claim 1 or 2, **characterized in that** the joystick switch can be unlocked and raised into the actuating position (B) by means of a short actuation, likewise a pressure actuation.

4. Embeddable switching element according to one of the preceding claims, **characterized in that** the shank (2) of the joystick switch (1) is arranged in a conical opening (11) of a switch console (10).

5. Embeddable switching element according to Claim 4, **characterized in that** the angle or conicity of the opening (11) in the switch console (10) is dimensioned in such a way that the shank (2) of the joystick switch (1) allows the necessary switching slope in any sloping deflection position in the said opening.

6. Embeddable switching element according to Claim 4 or 5, **characterized in that** the joystick switch (1) has a convex curvature, at least on the underside, which faces the switch console (10).

7. Embeddable switching element according to Claim 6, **characterized in that** the switch console (10) is of appropriately concave design around the opening (11), in the plane facing the joystick.

8. Embeddable switching element according to one of the preceding claims, **characterized in that** the upper side of the joystick switch (1) is likewise convexly shaped.

9. Embeddable switching element according to Claim 7, **characterized in that** the concave surface (12) of the switch console (10) is illuminated.

10. Embeddable switching element according to Claim 9, **characterized in that** the concave surface (12) of the switch console (10) has illuminated switching symbols.

11. Use of an embeddable switching element according to one or or more of the preceding claims, for the electrical adjustment of exterior mirrors on vehicles.

12. Use of an embeddable switching element according to one or or more of the preceding claims, for seat adjustment in motor vehicles.

## Revendications

1. Elément de commutation ou d'actionnement pouvant être enfoncé du type bouton éjectable, **caractérisé en ce que** l'élément de commutation ou d'actionnement est un interrupteur (1) à levier de commande ("joystick").

2. Elément de commutation pouvant être enfoncé selon la revendication 1, **caractérisé en ce que** la position enfoncée (A) est obtenue par actionnement par pression.

3. Elément de commutation pouvant être enfoncé selon la revendication 1 ou 2, **caractérisé en ce que** le déverrouillage et le soulèvement de l'interrupteur à levier de commande peut s'effectuer dans la position d'actionnement (B) par un court actionnement également par pression.

4. Elément de commutation pouvant être enfoncé selon l'une quelconque des revendications précédentes, **caractérisé en ce que** la tige (2) de l'interrupteur (1) à levier de commande est disposée dans une ouverture conique (11) d'une console de commutation (10).

5. Elément de commutation pouvant être enfoncé selon la revendication 4, **caractérisé en ce que** l'angle ou la conicité de l'ouverture (11) dans la console de commutation (10) est dimensionné(e) de telle sorte que la tige (2) de l'interrupteur (1) à levier de commande permet dans celui-ci, dans une déviation d'inclinaison quelconque, l'inclinaison de commutation nécessaire.

6. Elément de commutation pouvant être enfoncé selon la revendication 4 ou 5, **caractérisé en ce que** l'interrupteur (1) à levier de commande est bombé suivant une forme convexe au moins sur la face inférieure tournée vers la console de commutation (10).

7. Elément de commutation pouvant être enfoncé selon la revendication 6, **caractérisé en ce que** la console de commutation (10) est réalisée avec une forme concave correspondante autour de l'ouverture (11) sur le plan tourné vers le levier de commande.

8. Elément de commutation pouvant être enfoncé selon l'une quelconque des revendications précédentes, **caractérisé en ce que** la face supérieure de l'interrupteur (1) à levier de commande est également réalisée avec une forme convexe.

9. Elément de commutation pouvant être enfoncé selon la revendication 7, **caractérisé en ce que** la face concave (12) de la console de commutation (10) est éclairée.

10. Elément de commutation pouvant être enfoncé selon la revendication 9, **caractérisé en ce que** la face concave (12) de la console de commutation (10) contient des symboles de commutation éclairés.

11. Utilisation d'un élément de commutation pouvant être enfoncé selon l'une ou plusieurs des revendications précédentes, pour le réglage électrique de rétroviseurs extérieurs sur des véhicules.

12. Utilisation d'un élément de commutation pouvant être enfoncé selon l'une ou plusieurs des revendications précédentes, pour le réglage de sièges dans des véhicules automobiles.
